# EUROPÄISCHE PATENTSCHRIFT

(11) **EP 2 268 878 B1**
(45) Veröffentlichungstag und Bekanntmachung des Hinweises auf die Patenterteilung: **03.07.2013**
(21) Anmeldenummer: 09718169.7
(22) Anmeldetag: 26.02.2009
(51) Int. Cl.: E05B 49/00

(54) **ZUGANGSSYSTEM, STEUEREINHEIT UND VERFAHREN ZUM BETÄTIGEN EINES ÖFFNUNGSMECHANISMUS EINES ZUGANGSSYSTEMS**
ACCESS SYSTEM, CONTROL UNIT, AND METHOD FOR ACTUATING AN OPENING MECHANISM OF AN ACCESS SYSTEM
SYSTÈME D'ACCÈS, UNITÉ DE COMMANDE ET PROCÉDÉ D'ACTIONNEMENT D'UN MÉCANISME D'OUVERTURE D'UN SYSTÈME D'ACCÈS

(30) Priorität: 06.03.2008 DE 102008012878
(43) Veröffentlichungstag der Anmeldung: 05.01.2011
(73) Patentinhaber: Wiemann, Bernd, 80469 München (DE)
(72) Erfinder: Wiemann, Bernd, 80469 München (DE)
(74) Vertreter: Müller & Schubert
(86) Internationale Anmeldenummer: PCT/EP2009/001388
(87) Internationale Veröffentlichungsnummer: WO 2009/109329

(56) Entgegenhaltungen:
- EP-A1- 1 681 412
- WO-A1-2006/098690
- US-A- 3 702 070

## Beschreibung

Die vorliegende Erfindung betrifft ein Zugangssystem, eine Steuereinheit und ein Verfahren zum Betätigen eines Öffnungsmechanismus eines Zugangssystems.

Um den Zugang zu Gebäuden zu ermöglichen werden so genannte Zugangssysteme verwendet. Diese Zugangssysteme dienen dazu nur befugten Personen den Zutritt zu einem Gebäude oder einem anderen abgeschlossenen Raum, wie beispielsweise einer Lagerhalle oder einer Garage, zu ermöglichen. Die bekannten Zugangssysteme bestehen zum einen aus einem Öffnungsmechanismus und zum anderen aus einer Aktivierungseinheit. Die Aktivierungseinheit ist hierbei so ausgestattet, dass diese eine Identifikationseinheit umfasst. Der Öffnungsmechanismus wird bei diesen Zugangssystemen nur dann betätigt, beispielsweise eine Haustüre nur dann geöffnet, wenn an der Identifikationseinheit eine zutreffende Identifikation eingegeben oder erkannt wurde.

Bei diesen Zugangssystemen kann zur Identifikation der Fingerabdruck, ein beispielsweise auf einem Identifikationsmodul gespeicherter Identifikationscode oder ein über eine Tastatur eingegebener Code verwendet werden.

Ein Zugangssystem, das mittels Fingerabdruckerkennung arbeitet, ist beispielsweise in der EP 0924655 A2 beschrieben.

Weiterhin ist beispielsweise aus der EP 1 681 412 A1 eine elektronische Code-Schloss-Eingabevorrichtung bekannt.

Ein Nachteil dieser bekannten Zugangssysteme besteht darin, dass die Aktivierungseinheit eine speziell für die Eingabe eines Identifikationscodes, eines Fingerabdrucks und dergleichen ausgelegte Eingabevorrichtung aufweisen muss.

Aufgabe der vorliegenden Erfindung ist es daher ein Lösung zu schaffen, die die Nachteile des Standes der Technik nicht aufweist.

Der Erfindung liegt die Erkenntnis zugrunde, dass diese Aufgabe gelöst werden kann, indem vorhandene technische Infrastrukturen eines Gebäudes verwendet werden und gegebenenfalls zu einem anderen Zweck eingesetzt werden.

Gemäß einem Aspekt wird die Aufgabe beispielsweise gelöst durch ein Zugangssystem für den Zugang zu einem Raum, das zumindest einen Öffnungsmechanismus zum Öffnen einer Türe, eine Eingabevorrichtung zur Eingabe einer Identifikation und eine Steuereinheit zur Steuerung des Öffnungsmechanismus aufweist, dadurch gekennzeichnet, dass die Eingabevorrichtung zur Eingabe einer Identifikation eine Eingabevorrichtung darstellt, die mit mindestens einer Informationsausgabeeinrichtung verbunden ist.

Als Raum wird im Sinne dieser Erfindung jeder begrenzte Bereich verstanden, der über eine Türe oder eine andere Absperrung, die mittels eines Öffnungsmechanismus betätigt werden kann, verschlossen ist. Insbesondere kann es sich bei einem Raum um ein Gebäude, eine Wohnung, ein Zimmer, eine Garage, eine Lagerhalle und dergleichen handeln.

Vorzugsweise stellt die Eingabevorrichtung einen Klingelknopf einer Klingelanlage dar. Der Klingelknopf einer Klingelanlage dient in seiner eigentlichen Funktion zur Erzeugung einer Information, insbesondere eines Klingeltons an einer entsprechenden Informationsausgabeeinrichtung. Letztere ist insbesondere die beispielsweise über einen Klingelmagneten oder anderweitig ansteuerbare Klingel, die den Klingelton ausgibt.

Indem eine solche Eingabevorrichtung verwendet wird, bedarf es zu dem erfindungsgemäßen Öffnen der Türe und damit dem Zugang zu dem Raum keiner zusätzlichen technischen Vorrichtungen. Dies ist insbesondere gegenüber solchen Zugangssystemen von Vorteil, bei denen Identifikationen über Tastaturen oder spezielle Lesegeräte eingegeben werden müssen.

Mit der vorliegenden Erfindung ist es somit auch beispielsweise für Bewohner eines Mehrfamilienhauses möglich die Haustüre schlüssellos zu Öffnen, ohne, dass die Zugangseinrichtungen an der Haustüre verändert werden müssen. Zum Öffnen der Haustüre kann sich dieser vielmehr des vorhandenen Klingeknopfes, der seiner Wohnung zugeordnet ist, bedienen.

Gemäß einer Ausführungsform stellt die Steuereinheit eine von der Eingabevorrichtung und dem Öffnungsmechanismus separate Einheit dar. Dies weist zum einen den Vorteil auf, dass die Steuereinheit auch nachtäglich zu einem bereits in einem Gebäude vorhandenen Zugangssystem zugefügt werden kann. Zum anderen kann die Steuereinheit in einem Bereich des Raumes, beispielsweise in eine Wohnung eines Gebäudes vorgesehen werden, der einem speziellen Nutzer des Zugangssystems zugeordnet ist. Dieser spezielle Nutzer kann beispielsweise der Mieter einer Mietwohnung in einem Mehrfamilienhaus sein. Die Klingelanlage für das gesamte Haus braucht für diese Ausführungsform der vorliegenden Erfindung nicht verändert zu werden.

Gemäß einer Ausführungsform ist die Steuereinheit daher zu der Eingabevorrichtung und dem Öffnungsmechanismus beabstandet angeordnet. Der Öffnungsmechanismus umfasst im Sinne der Erfindung sowohl die eigentliche Mechanik oder Elektrik, die im Folgenden auch als Öffnungselemente bezeichnet werden, über die eine Türe geöffnet oder ein anderer Zugang ermöglicht wird. Zudem kann der Öffnungsmechanismus auch eine Aktivierungseinheit zum Aktivieren eines Öffnungselementes des Öffnungsmechanismus umfassen. Eine Aktivierungseinheit kann beispielsweise die Türöffnervorrichtung in einer Wohnung sein, die in der Regel mit einer Taste zum Öffnen der Türe ausgestattet ist.

Gemäß einer Ausführungsform ist die Steuereinheit mit der Eingabevorrichtung über eine Gebäudeleitung verbunden. Die Gebäudeleitung kann ein Klingelkabel und/oder ein Türöffnungskabel darstellen. Die Gebäudeleitung verläuft hierbei beispielsweise zwischen einer Haustüre und einer Wohnungstüre.

Vorzugsweise weist die Steuereinheit eine Identifikationseinheit zur Erkennung von Signal-Folgen auf. Nur bei Erkennen einer vorgegebenen Signal-Folge oder ImpulsFolge wird die Steuereinheit den Öffnungsmechanismus ansteuern und die Türe oder die andere Absperrung öffnen. Hierdurch kann zum einen die Sicherheit des Zugangssystems verbessert werden und zum anderen kann dieses flexibler eingesetzt werden. Da bei dem erfindungsgemäßen Zugangssystem vorzugsweise ein Klingelknopf oder eine andere entsprechende Eingabevorrichtung verwendet wird, um Identifikationen für die Steuereinheit bereit zu stellen, ist die Verwendung von Signalfolgen als Identifikation von besonderem Vorteil. Die Signalfolge, die zum Aktivieren des Öffnungsmechanismus und damit zum Öffnen der Türe führt, kann durch Anzahl, Länge und/oder Reihenfolge der Impulse beziehungsweise Signale definiert sein. Diese Signalfolge kann an dem Klingelknopf entsprechend einem Morsezeichen eingegeben werden, so dass separate Eingabevorrichtungen für das Zugangssystem nicht erforderlich sind. Dennoch wird bei dieser Ausführungsform die Türe beispielsweise eines Hauses bei normaler Benutzung des Klingelknopfes nicht geöffnet.

Gemäß einem weiteren Aspekt betrifft die Erfindung eine Steuereinheit zum Steuern eines Öffnungsmechanismus eines Zugangssystems für den Zugang zu einem Raum, die zumindest einen Eingang zum Empfang von Identifikationssignalen und mindestens einen Ausgang für Steuersignale für den Öffnungsmechanismus aufweist, dadurch gekennzeichnet, dass der Eingang für die Identifikationssignale einen Anschluss zu einer Eingabevorrichtung zur Erzeugung von Informationssignalen darstellt.

Die Funktion von Einheiten und Vorrichtungen, die bereits unter Bezugnahme auf das Zugangssystem beschrieben wurden, werden nicht erneut erläutert und gelten für die Steuereinheit entsprechend.

Der Eingang und der Ausgang an der Steuereinheit können Steckkontakte oder andere elektrische Kontakte sein. Besonders bevorzugst sind der Eingang und Ausgang Anschlüsse für Kabel. Hierdurch kann die Steuereinheit einfach in ein Zugangssystem eingebunden werden und es kann eine bereits vorhandene Infrastruktur beispielsweise in einem Haus die Verkabelung der Klingelanlage und der Türöffneranlage verwendet werden.

Vorzugsweise umfasst die Steuereinheit eine Identifikationseinheit, die zum Erkennen mindestens einer Signal-Folge ausgelegt ist. Die Signal-Folge stellt vorzugsweise eine Folge von Impulsen dar, die an eine Klingel gerichtet sind und über die im Normalbetrieb ein Klingelton erzeugt wird. Bei Erkennen einer Signal- oder Impulsfolge kann die Ausgabe des Klingeltons unterdrückt werden. Vorzugsweise erfolgt das Unterdrücken der Ausgabe des Klingeltons nach dem Erkennen des Anfangs einer Signal-Folge. Hierdurch kann die Sicherheit weiter gesteigert werden, da beispielsweise Nachbarn eines Mieters in einem Mehrfamilienhaus die Signalfolge, die zum Öffnen der Türe notwendig ist, nicht akustisch erfassen können.

Die Steuereinheit kann vorzugsweise in mindestens zwei Betriebszuständen betrieben werden. Besonders bevorzugt ist ein Betriebszustand ein Programmiermodus und ein weiterer Betriebszustand ein Erkennungsmodus. Hierdurch wird es für den Nutzer möglich eine Steuereinheit entsprechend seinen Wünschen Programmieren zu können. Beim Programmieren wird insbesondere die zur Aktivierung des Öffnungsmechanismus notwendige Signalfolge beziehungsweise Impulsfolge festgelegt. Der Nutzer kann daher bei dieser Ausführungsform die Signalfolge auch ändern, wodurch die Sicherheit weiter gesteigert wird. In dem Erkennungsmodus hingegen überwacht die Steuereinheit eingehende Signale auf deren Muster und überprüft, ob die in dem Programmiermodus hinterlegte Signalfolge empfangen wird.

Die erfindungsgemäße Steuereinheit ist vorzugsweise in einem erfindungsgemäßen Zugangssystem enthalten.

Gemäß einem weiteren Aspekt der Erfindung betrifft diese ein Verfahren zum Betätigen eines Öffnungsmechanismus eines Zugangssystem für den Zugang zu einem Raum, dadurch gekennzeichnet, dass Signale, die von einer Eingabevorrichtung, die mit mindestens einer Informationsausgabeeinrichtung verbunden ist, zur Steuerung des Zugangssystems verwendet werden.

Durch die Verwendung von Signalen einer Eingabevorrichtung, die mit mindestens einer Informationsausgabeeinrichtung verbunden ist, insbesondere eines Klingelknopfes kann eine in den meisten Gebäuen bestehende technische Infrastruktur auf einfache weise für die Zugangskontrolle und den Zugang zu dem Gebäude verwendet werden.

Vorzugsweise wird als Signal zur Steuerung des Zugangssystems eine Signalfolge verwendet. Besonders bevorzugt stellen die Signale Impulse zur Ansteuerung einer Klingeleinrichtung dar.

Das erfindungsgemäße Verfahren wird vorzugsweise mit einer erfindungsgemäßen Steuereinheit und / oder in einem erfindungsgemäßen Zugangssystem ausgeführt.

Die Vorteile und Merkmale, die bezüglich des Zugangssystems nach der Erfindung beschrieben wurden, gelten - soweit anwendbar - entsprechend für die erfindungsgemäße Steuereinheit und das erfindungsgemäße Verfahren, sowie jeweils umgekehrt.

Obwohl die Erfindung im Wesentlichen unter Bezugnahme auf ein Wohnhaus mit Wohnungen beschrieben wird, ist die Erfindung nicht auf solche Räume beziehungsweise Gebäude beschränkt. Die Erfindung kann beispielsweise auch für Garagen, Lagerhallen und dergleichen vorteilhaft eingesetzt werden.

Die Erfindung wird im Folgenden erneut unter Bezugnahme auf die beiliegende Figur erläutert.

In Figur 1 ist ein Wohnhaus 1 gezeigt. In dem Wohnhaus 1 ist schematisch eine Wohnung 2 angedeutet. In der Nähe der Haustüre 3 des Wohnhauses 2 ist ein Klingelknopf 4 vorgesehen. Über diesen Klingelknopf 4 kann eine in der Wohnung 2 vorgesehen Klingel 5 betätigt werden. Weiterhin ist in der Wohnung 2 eine Türöffnervorrichtung oder Aktivierungsvorrichtung 61 vorgesehen. Über diese kann beispielsweise durch Betätigen eines Knopfes eine der eigentliche Türöffner 62 an der Haustüre 3 betätigt und die Haustüre 3 dadurch geöffnet werden.

Erfindungsgemäß ist weiterhin eine Steuereinheit 7 vorgesehen. Diese Steuereinheit 7 ist zwischen den Klingelknopf 4 und die Klingel 5 geschaltet. Die Steuereinheit 7 ist in der Wohnung 2 vorgesehen. Die Steuereinheit 7 ist weiterhin mit der Türöffnervorrichtung 61 verbunden. Zusätzlich kann die Steuereinheit auch mit dem Türöffner 62 verbunden sein.

Wird bei diesem Aufbau der Klingelknopf 4 mehrfach beispielsweise in einer vorgegebenen Abfolge von Dauer und Häufigkeit betätigt, wird diese Signalfolge an der Steuereinheit 7 empfangen. Stimmt die empfangene Signalfolge mit einer hinterlegten Signalfolge überein wertet die Steuereinheit dies als Identifikation des Nutzers und leitet entsprechende Maßnahmen ein. Die Überprüfung kann während des Empfangs der Signalfolge erfolgen. Hierbei wird jedes empfangene Signal darauf überprüft, ob dieses mit dem nächsten Signal der hinterlegten Signalfolge übereinstimmt. Ist der Nutzer identifiziert, so gibt die Steuereinheit ein Steuersignal an die Türöffnervorrichtung 61, wodurch der Türöffner 62 an der Haustüre 3 betätigt wird und die Haustüre sich öffnen lässt beziehungsweise geöffnet wird. Alternativ ist es aber auch möglich, dass die Steuereinheit 7 bei Erkennen einer hinterlegten Signalfolge unmittelbar den Türöffner 62 ansteuert. Dies ist durch die gestrichelte Linie in der Figur angedeutet.

Die vorliegende Erfindung ist nicht auf die in der Figur gezeigte Ausführungsform beschränkt.

## Patentansprüche

1. Zugangssystem für den Zugang zu einem Raum, das zumindest einen Öffnungsmechanismus (61, 62) zum Öffnen einer Türe (3), eine Eingabevorrichtung (4) zur Eingabe einer Identifikation und eine Steuereinheit (7) zur Steuerung des Öffnungsmechanismus (61, 62) aufweist, **dadurch gekennzeichnet, dass** die Eingabevorrichtung (4) zur Eingabe einer Identifikation eine Eingabevorrichtung (4) darstellt, die mit mindestens einer Informationsausgabeeinrichtung (5) verbunden ist.

2. Zugangssystem nach Anspruch 1, **dadurch gekennzeichnet, dass** die Eingabevorrichtung (4) einen Klingelknopf einer Klingelanlage darstellt.

3. Zugangssystem nach einem der Ansprüche 1 oder 2, **dadurch gekennzeichnet, dass** die Steuereinheit (7) eine von der Eingabevorrichtung (4) und dem Öffnungsmechanismus (61, 62) separate Einheit darstellt und optional die Steuereinheit (7) zu der Eingabevorrichtung (4) und dem Öffnungsmechanismus (61, 62) beabstandet angeordnet ist.

4. Zugangssystem nach einem der Ansprüche 1 bis 3, **dadurch gekennzeichnet, dass** die Steuereinheit (7) mit der Eingabevorrichtung (4) über eine Gebäudeleitung verbunden ist.

5. Zugangssystem nach einem der Ansprüche 1 bis 4, **dadurch gekennzeichnet, dass** die Steuereinheit (7) eine Identifikationseinheit zur Erkennung von Signal-Folgen aufweist.

6. Zugangssystem nach einem der Ansprüche 1 bis 5, **dadurch gekennzeichnet, dass** der Öffnungsmechanismus (61, 62) zum Öffnen der Türe eine Aktivierungseinheit (61) zum Aktivieren eines Offnungselementes (62) des Öffnungsmechanismus (61, 62) umfasst.

7. Steuereinheit (7) zum Steuern eines Öffnungsmechanismus (61, 62) eines Zugangssystems für den Zugang zu einem Raum, die zumindest einen Eingang zum Empfang von Identifikationssignalen und mindestens einen Ausgang für Steuersignale für den Öffnungsmechanismus (61, 62) aufweist, **dadurch gekennzeichnet, dass** der Eingang für die Identifikationssignale einen Anschluss zu einer Eingabevorrichtung (4) zur Erzeugung von Informationssignalen darstellt.

8. Steuereinheit nach Anspruch 7, **dadurch gekennzeichnet, dass** diese eine Identifikationseinheit umfasst, die zum Erkennen mindestens einer Signal-Folge ausgelegt ist.

9. Steuereinheit nach einem der Ansprüche 7 oder 8, **dadurch gekennzeichnet, dass** die Steuereinheit (7) in mindestens zwei Betriebszuständen betrieben werden kann.

10. Steuereinheit nach Anspruch 9, **dadurch gekennzeichnet, dass** ein Betriebszustand ein Programmiermodus und ein weiterer Betriebszustand ein Erkennungsmodus ist.

11. Steuereinheit nach einem der Ansprüche 7 bis 10, **dadurch gekennzeichnet, dass** diese in einem Zugangssystem nach einem der Ansprüche 1 bis 6 enthalten ist.

12. Verfahren zum Betätigen eines Öffnungsmechanismus (61, 62) eines Zugangssystems für den Zugang zu einem Raum, **dadurch gekennzeichnet, dass** Signale, die von einer Eingabevorrichtung (4), die mit mindestens einer Informationsausgabeeinrichtung (5) verbunden ist, zur Steuerung des Zugangssystems verwendet werden.

13. Verfahren nach Anspruch 12, **dadurch gekennzeichnet, dass** eine Signalfolge verwendet wird.

14. Verfahren nach einem der Ansprüche 12 oder 13, **dadurch gekennzeichnet, dass** die Signale Impulse zur Ansteuerung einer Klingeleinrichtung darstellen.

15. Verfahren nach einem der Ansprüche 12 bis 14, **dadurch gekennzeichnet, dass** dieses mit einer Steuerungseinheit (7) nach einem Ansprüche 7 bis 11 und/ oder in einem Zugangssystem nach einem der Ansprüche 1 bis 6 durchgeführt wird.

## Claims

1. Access system for access to a room, which system has at least one opening mechanism (61, 62) for opening a door (3), an input device (4) for input of an identification and a control unit (7) for controlling the opening mechanism (61, 62), **characterized in that** the input device (4) for input of an identification is an input device (4), which is connected to at least one information output unit (5).

2. Access system according to claim 1, **characterized in that** the input device (4) is a bell button of a bell system.

3. Access system according to anyone of claims 1 or 2, **characterized in that** the control unit (7) is a unit which is separate to the input device (4) and the opening mechanism (61, 62) and **in that** optionally the control unit (7) is arranged remote to the input device (4) and the opening mechanism (61, 62).

4. Access system according to anyone of claims 1 to 3, **characterized in that** the control unit (7) is connected to the input device (4) via a building line.

5. Access system according to anyone of claims 1 to 4, **characterized in that** the control unit (7) is an identification unit for identifying signal sequences.

6. Access system according to anyone of claims 1 to 5, **characterized in that** the opening mechanism (61, 62) for opening the door comprises an activation unit (61) for activating an opening element (62) of the opening mechanism (61, 62).

7. Control unit (7) for controlling an opening mechanism (61, 62) of an access system for access to a room, which has at least one input for receiving identification signals and at least one output for control signals for the opening mechanism (61, 62), **characterized in that** the input for the identification signals is a connection to an input device (4) for generating information signals.

8. Control unit according to claim 7, **characterized in that** it comprises an identification unit, which is designed for identifying at least one signal sequence.

9. Control unit according to anyone of claims 7 or 8, **characterized in that** the control unit (7) can be operated in at least two operating modes.

10. Control unit according to claim 9, **characterized in that** one operating mode is a programming mode and a further operating mode is an identification mode.

11. Control unit according to anyone of claims 7 to 10, **characterized in that** it is comprised in an access system according to anyone of claims 1 to 6.

12. Method of actuating an opening mechanism (61, 62) of an access system for access to a room, **characterized in that** signals, which are from an input device (4), which is connected to at least one information output unit (5), are used for controlling the access system.

13. Method according to claim 12, **characterized in that** a signal sequence is used.

14. Method according to anyone of claims 12 or 13, **characterized in that** the signals are impulses for controlling a bell unit.

15. Method according to anyone of claims 12 to 14, **characterized in that** it is carried out with a control unit (7) according to anyone of claims 7 to 11 and/or is carried out in an access system according to anyone of claims 1 to 6.

## Revendications

1. Système d'accès servant à accéder à une pièce, lequel présente au moins un mécanisme d'ouverture (61, 62) servant à ouvrir une porte (3), un dispositif d'entrée (4) servant à saisir une identification et une unité de commande (7) servant à commander le mécanisme d'ouverture (61, 62), **caractérisé en ce que** le dispositif d'entrée (4) servant à saisir une identification constitue un dispositif d'entrée (4) relié à au moins un système de sortie d'informations (5).

2. Système d'accès selon la revendication 1, **caractérisé en ce que** le dispositif d'entrée (4) constitue un bouton de sonnette d'un système de sonnette.

3. Système d'accès selon l'une quelconque des revendications 1 ou 2, **caractérisé en ce que** l'unité de commande (7) constitue une unité séparée du dispositif d'entrée (4) et du mécanisme d'ouverture (61, 62), et **en ce que** ladite unité de commande (7) est en option disposée à distance du dispositif d'entrée (4) et du mécanisme d'ouverture (61, 62).

4. Système d'accès selon l'une quelconque des revendications 1 à 3, **caractérisé en ce que** l'unité de commande (7) est reliée au dispositif d'entrée (4) par l'intermédiaire d'une ligne de bâtiment.

5. Système d'accès selon l'une quelconque des revendications 1 à 4, **caractérisé en ce que** l'unité de commande (7) présente une unité d'identification servant à identifier des séquences de signaux.

6. Système d'accès selon l'une quelconque des revendications 1 à 5, **caractérisé en ce que** le mécanisme d'ouverture (61, 62) servant à ouvrir les portes comprend une unité d'activation (61) servant à activer un élément d'ouverture (62) du mécanisme d'ouverture (61, 62).

7. Unité de commande (7) servant à commander un mécanisme d'ouverture (61, 62) d'un système d'accès pour l'accès à une pièce, laquelle unité de commande présente au moins une entrée servant à recevoir des signaux d'identification et au moins une sortie pour des signaux de commande pour le mécanisme d'ouverture (61, 62), **caractérisée en ce que** l'entrée pour les signaux d'identification constitue un raccordement au dispositif d'entrée (4) servant à générer des signaux d'information.

8. Unité de commande selon la revendication 7, **caractérisée en ce que** ladite unité de commande comprend une unité d'identification, qui est mise au point pour identifier au moins une séquence de signaux.

9. Unité de commande selon l'une quelconque des revendications 7 ou 8, **caractérisée en ce que** l'unité de commande (7) peut fonctionner dans au moins deux états de fonctionnement.

10. Unité de commande selon la revendication 9, **caractérisée en ce qu'**un état de fonctionnement est un mode de programmation, et **en ce qu'**un autre état de fonctionnement est un mode d'identification.

11. Unité de commande selon l'une quelconque des revendications 7 à 10, **caractérisée en ce que** ladite unité de commande est englobée dans un système d'accès selon l'une quelconque des revendications 1 à 6.

12. Procédé servant à actionner un mécanisme d'ouverture (61, 62) d'un système d'accès pour l'accès à une pièce, **caractérisé en ce que** des signaux sont utilisés par un dispositif d'entrée (4) relié à au moins un système de sortie d'informations (5) aux fins de la commande du système d'accès.

13. Procédé selon la revendication 12, **caractérisé en ce qu'**on utilise une séquence de signaux.

14. Procédé selon l'une quelconque des revendications 12 ou 13, **caractérisé en ce que** les signaux constituent des impulsions servant à commander une sonnette.

15. Procédé selon l'une quelconque des revendications 12 à 14, **caractérisé en ce que** ledit procédé est exécuté à l'aide d'une unité de commande (7) selon l'une quelconque des revendications 7 à 11 et/ou dans un système d'accès selon l'une quelconque des revendications 1 à 6.
